# EUROPÄISCHE PATENTSCHRIFT

(11) **EP 0 205 723 B1**
(45) Veröffentlichungstag und Bekanntmachung des Hinweises auf die Patenterteilung: **14.09.1988**
(21) Anmeldenummer: 85890146.5
(22) Anmeldetag: 28.06.1985
(51) Int. Cl.: E01B 31/08

(54) **Fahrbare Gleisbearbeitungsmaschine und Verfahren zum Biegen der Schienenenden verlegter Gleise im Bereich der Stossstellen**
Mobile track-working machine and method for bending the ends of laid rails in the joint zone
Dispositif mobile pour le traitement des voies ferrées et méthode de pliage des extrémités des vails posés dans la zone des joints

(43) Veröffentlichungstag der Anmeldung: 30.12.1986
(73) Patentinhaber: Franz Plasser Bahnbaumaschinen- Industriegesellschaft m.b.H., 1010 Wien (AT)
(72) Erfinder: Theurer, Josef, Ing., A-1010 Wien (AT); Peitl, Friedrich, A-4020 Linz (AT)
(74) Vertreter: Hansmann, Johann

(56) Entgegenhaltungen:
- EP-A- 0 127 935
- DE-A- 1 067 837
- US-A- 3 187 429

## Beschreibung

Die Erfindung betrifft eine fahrbare Gleisbearbeitungsmaschine, insbesondere Stopf- und Richtmaschine, mit einer Einrichtung zum Biegen der Enden verlegter Schienen im Bereich von Stossstellen, bestehend aus wenigstens einem über der Schiene angeordneten und zum Maschinenrahmen höhenverstellbaren Tragrahmen, der mit an seinen in Maschinenlängsrichtung sich erstreckenden Endbereichen angeordneten und gegen die Schienenoberseite anlegbaren, als hydraulisch höhenverstellbare Druckstempel ausgebildeten Widerlagern und einem mittigen, zum Angriff an die Schiene ausgebildeten zangenartigen Hebewerkzeug versehen ist.

Es ist eine fahrbare Gleisbearbeitungsmaschine - gemäss DE-PS 24 18 318 der gleichen Anmelderin - mit einer Einrichtung zum Biegen der Schienenenden im Bereich von Stossstellen bekannt.

Diese besteht aus einem über zwei voneinander distanzierte Fahrwerke am Gleis geführten Tragrahmen, der durch Höhenverstellantriebe zum Maschinenrahmen verstellbar ist. Mittig zwischen diesen gleichzeitig als Widerlager dienenden Fahrwerken ist ein zangen- oder hakenartiges Hebewerkzeug zum Angriff an die Schiene vorgesehen, das zum Anheben der Schienenenden durch einen Zylinder-Kolben-Antrieb der Höhe nach verstellbar ausgebildet ist. Beidseits des Hebewerkzeuges ist jeweils eine höhenverstellbare und durch eine Fixier- bzw. Feststellvorrichtung mechanisch blockierbare Halterolle am Tragrahmen angeordnet. Zur Steuerung der verschiedenen Antriebe der Biegeeinrichtung ist eine mit dem gewünschten Biegewert einstellbare Steuereinrichtung sowie eine als Messwertwandler ausgebildete, am Tragrahmen angeordnete Skala mit einem auf dem Schienenstoss aufliegenden Tastorgan vorgesehen. Beim Aufwärtsbiegen durch Höhenverstellung des Hebewerkzeuges werden auf den Schienenenden aufliegegnde Halterollen unter Verstimmung des Messwertwandlers mitsamt dem Abstastorgan angehoben, bis das vom Wandler abgegebene Signal mit dem voreingestellten Soll-Wert übereinstimmt. Der gesamte Biegevorgang wird zweckmässigerweise in einem einzigen Arbeitsgang durchgeführt.

Es ist - gemäss AT-PS 348 569 der gleichen Anmelderin - eine fahrbare Gleisstopfmaschine von der im Oberbegriff des Anspruchs 1 genannten Art mit einer Einrichtung zum Biegen der Schienenenden im Bereich von Stossstellen bekannt. Diese besteht aus einem am Maschinenrahmen angelenkten, höhenverstellbaren Tragrahmen, an dessen Längsenden jeweils ein Widerlager in Form eines hydraulischen Druckzylinders mit abwärtsgerichteten, an die Schienenlauffläche anlegbaren Druckstempeln angeordnet ist. Zwischen diesen ist ein als Hebehaken zum Angriff unterhalb des Schienenfusses ausgebildetes, quer zur Maschinenlängsrichtung verschwenkbares Hebewerkzeug vorgesehen, das in einer zur Maschinen-Aussenseite offenen Einbuchtung des Tragrahmens in einem vertikalen Führungsschlitz zum Aus- bzw. Einschwenken höhenverstellbar gelagert ist. Der Hebehaken ist zusätzlich über einen Bolzen in einem weiteren, zum Teil gekrümmten Führungsschlitz geführt und im Bereich seines unteren Endes mit einem am Tragrahmen abgestützten Hydraulikzylinder zum seitlichen Verschwenken verbunden. Zwischen Hebehaken und Druckstempel ist jeweils eine am Schienenkopf abrollbare Spurkranzrolle sowie ein Heberollenpaar am Tragrahmen angeordnet, so dass die bekannte Einrichtung auch als Gleishebe-Richtaggregat zum Heben und Richten des Gleises in die Soll-Lage einsetzbar ist. Für den Biegevorgang mit dieser Maschine wird der Hebehaken unter den Fuss der von den Heberollenpaaren festgehaltenen Schiene seitlich eingeschwenkt und der Druckstempel jedes Widerlagers auf die Schienenfahrfläche abgesenkt. Die Grösse des in der vertikalen Schienenlängsebene wirksamen Biegemomentes ist hiebei durch die Höhenverstellung der Druckstempel individuell veränderbar. Sehr stark eingefahrene Schienenstösse werden weiters in vorteilhafter Weise bis über das Niveau der anderen Schienen bzw. Schiene hinaus aufgebogen. Diese bekannte Einrichtung für die relativ neue Technologie des Schienenstoss-Biegens verlegter Schienen hat sich im Einsatz bereits gut bewährt. Nachteilig ist jedoch der Angriff des Hebehakens unter dem Schienenfuss, da oft das Schwellenfach von Schotter freigemacht werden muss, um genügend Platz für den Hebehaken-Angriff zu schaffen.

Die Aufgabe der Erfindung besteht nun darin, eine fahrbare Gleisbearbeitungsmaschine der eingangs beschriebenen Art zu schaffen, mit der bei konstruktiv einfacher Ausbildung auch sehr hohe Biegekräfte problemlos auf die verlegte Schiene übertragbar sind.

Die Aufgabe der Erfindung wird nun mit der eingangs beschriebenen Gleisbearbeitungsmaschine dadurch gelöst, dass als Hebewerkzeug zwei Hebezangen vorgesehen sind, die zwischen den Widerlagern und symmetrisch zur Schienenvertikalebene angeordnet, sowie am Tragrahmen um eine in Maschinenlängsrichtung verlaufende Achse verschwenkbar gelagert sind, wobei jede zum Angriff unter dem Schienenkopf ausgebildete Hebezange mit einem eigenen Verschwenkantrieb verbunden ist, und dass beide Hebezangen bzw. das Hebezangenpaar auf einem Zwischenträger seitlich verschwenkbar gelagert sind, der in einer Ausnehmung des Tragrahmens quer zur Maschinenlängsrichtung beweglich angeordnet ist. Mit der beidseitigen Einspannung des Schienenkopfes durch das mittige, am Tragrahmen seitlich verschwenkbar angelenkte Hebezangenpaar sind auch sehr hohe, durch beide Druckstempel auf die Schienen gerichtete Anpresskräfte über den Tragrahmen in vorteilhafter Weise beidseitig als Biegekräfte in die Schiene einleitbar, so dass vor allem auch grösseren Querschnitt aufweisende Schienen mit grosser Genauigkeit biegbar sind. Dabei sind zusätzlich durch die einfach und stabil auszuführende, seitlich verschwenkbare Lagerung beider Hebezangen auch höchste und stossförmig einwirkende Biegekräfte unter für die Hebewerkzeuge und auch die Schienenbefestigungsmittel vorteilhafter symmetrischer Lastaufteilung auf die - durch den Angriff der Hebezangen unter dem Schienenkopf leicht und rasch erfassbare - Schiene übertragbar.

Diese besonders stabile und auch robusten Einwirkungen standhaltende Lagerung der Hebezangen sowie die innige - durch die Anpresskräfte der jeder Hebezange zugeordneten Verschwenkzylinder noch verstärkte - Verbindung zwischen Zangen und Schiene ist daher besonders für einen die Biegegenauigkeit erhöhenden, jedoch insbesondere die Hebeorgane durch wiederholte extreme Stossbelastung stark beanspruchenden schrittweisen Biegevorgang geeignet. Mit dieser einfachen Konstruktion mit Angriff der Hebezangen unter dem Schienenkopf wird auch eine Leistungssteigerung erreicht. Durch die pendelähnliche Lagerung der beiden Hebezangen an einem in Querrichtung im wesentlichen frei beweglichen Zwischenträger ist in besonders vorteilhafter Weise bei jedem Hebevorgang eine Zentrierung für einen automatischen Lastausgleich zur gleichmässigen Belastung der Hebezangen sowie für eine genaue Biegung in der Schienenvertikalebene erzielbar. Somit führen - insbesondere in Gleisbögen - geringfügige Querverschiebungen der Längsmitte von Biegeeinrichtung und Schiene oder z.B. der Schienenverwindungen zu keiner nachteiligen einseitigen Überbelastung.

Eine weitere vorteilhafte Ausführung nach der Erfindung besteht darin, dass der vorzugsweise in Maschinenlängs- und Hebezangenpaar-Ebene symmetrisch ausgebildete Zwischenträger im Bereich seines unteren, an den Tragrahmen angrenzenden Auflagers konkav gewölbt ausgebildet und zwischen dem Auflager des Zwischenträgers und dem Tragrahmen ein zum Verschleiss geeigneter Abstützteil angeordnet ist. Diese vorteilhafte Lagerung des Zwischenträgers ermöglicht mit geringstem konstruktiven Aufwand diese pendelnde Aufhängung der beiden Hebezangen, die auch besonders hohen Belastungen bei ständigem automatischem Lastausgleich standhält. Durch die Anordnung eines Abstützteiles, der nach stärkerer Abnützung leicht austauschbar ist, ist der Tragrahmen vor Abnützung sowie Festigkeitsminderung schützbar.

Eine besondeers vorteilhafte Ausbildung nach der Erfindung ist dadurch gekennzeichnet, dass die Anlenkstelle des vorzugsweise Hydraulik-Verschwenkantriebes an der Hebezange von der dem Tragrahmen unmittelbar benachbarten Anlenkstelle des Zwischenträgers und Hebezange in Maschinen-Querrichtung im Abstand angeordnet ist. Durch die dem Tragrahmen unmittelbar benachbarte Anlenkstelle der Hebezange kann die insbesondere auch für die Biegegenauigkeit nachteilige Biegebelastung des Zwischenträgers auch bei höchsten Biegekräften gering gehalten werden. Mit der seitlichen Distanzierung der Anlenkstelle von Hebezange und Verschwenkantrieb wird eine vorteilhafte Hebelwirkung gebildet, die zu einer Erhöhung der Zangenschliesskräfte für eine höhere Sicherheit der Fixierung des Schienenkopfes führt.

Die Erfindung bezieht sich weiters auf ein besonders vorteilhaftes Verfahren zum Biegen der Schienenenden im Bereich von Stossstellen mit einer erfindungsgemässen Gleisbearbeitungsmaschine, wobei die Schienenenden gegen den Widerstand von auf die Schiene drückenden Widerlagern zu einer bleibenden Verformung angehoben werden. Dieses Verfahren besteht darin, dass unter Verwendung der beiden äusseren, auf die Schienen aufgelegten Druckstempel als Messbasis durch zwei im Bereich der Stossstelle angeordnete, auf den Schienenenden aufliegende und mit elektrischen Wegausnehmern in Verbindung stehende Verschiebungsaufnehmer die Abweichung von der Messbasis festgestellt und diese einer Steuereinrichtung zugeführt wird, und anschliessend die Stossenden durch die zwischen den Druckstempeln befindlichen Hebezangen unterhalb des Schienenkopfes erfasst und durch Beaufschlagung der beiden Druckstempel unter kontinuierlicher Messung des Verschiebeweges bzw. Biegewertes schrittweise auf einen vorgewählten Überbiege-Toleranzwert angehoben werden, wobei zwischen den einzelnen Biegeschritten - unter Beibehaltung der Einspannung des Schienenkopfes zwischen den Hebezangen - jeweils eine Entlastung der Druckstempel erfolgt und die Biegewerte automatisch mit zunehmender Näherung zum Überbiegungs-Toleranzwert - in Abhängigkeit von den im entlasteten Zustand abgenommenen Messwerten - verkleinert werden. Dieses erfindungsgemässe Verfahren auf der Basis einer Schienenstoss-Biegung durch wiederholtes Aufbringen von Kräften unter ständiger Messung des Biegeweges ist insbesondere im Zusammenhang mit der erfindungsgemässen Ausbildung des Hebeorgans noch rascher und genauer durchführbar, da der freiliegende Schienenkopf ohne zusätzliche Vorarbeiten rasch und sicher erfassbar und auch durch die beidseitige Einspannung mittels der Hebezangen während der gesamten Biegung zwangsgeführt ist. Dies ist besonders während der Druckentlastung nach den einzelnen Biegeschritten von Bedeutung, da durch die bleibende Einspannung auch in diesem Zustand kein z.B. durch Eigenspannungen bedingtes seitliches Abweichen des Schienenstosses möglich ist.

Die Erfindung wird an Hand eines in der Zeichnung dargestellten bevorzugten Ausführungsbeispieles näher erläutert.

Es zeigen:
Fig. 1 eine schematische Seitenansicht einer fahrbaren Gleisstopfmaschine mit einer Einrichtung zum Biegen der Enden einer verlegten Schiene des Gleises im Bereich einer Stossstelle,
Fig. 2 eine vergrösserte Seitenansicht der Biegeeinrichtung nach Fig. 1,
Fig. 3 einen Querschnitt durch die Biegeeinrichtung gemäss der Schnittlinie 111-111 Fig. 2,
Fig. 4 eine teilweise Draufsicht und Schnitt durch die Biegeeinrichtung gemäss der Schnittlinie IV-IV in Fig. 2,
Fig. 5 ein Kraft-Biegeweg-Diagramm als Folge einer schrittweisen Biegung des Schienenstosses durch die erfindungsgemässe Biegeeinrichtung und
Fig. 6 ein weiteres Ausführungsbeispiel einer Hebezange zum Angriff unter dem Schienenkopf mit einer Kraftmesseinrichtung in schematischer TeilSeitenansicht.

Die in Fig. 1 dargestellte Gleisstopf- und Richtmaschine 1 weist einen langgestreckten Maschinenrahmen 2 auf, der endseitig im Bereich von Fahrkabinen auf Schienenfahrwerken 3 abgestützt ist, die auf einem aus Schienen 4 und Querschwellen 5 gebildeten Gleis verfahrbar sind. Auf dem Maschinenrahmen 2 ist eine Antriebs- und Energieversorgungseinrichtung 6 angeordnet und für den Vorschub der Maschine 1 in der durch einen Pfeil 7 dargestellten Arbeitsrichtung ist ein Fahrantrieb 8 vorgesehen. Im Bereich des hinteren Fahwerkes 3 ist ein Stopfaggregat 9 mit beistell- und vibrierbaren Stopfwerkzeugen höhenverstell-und querverschiebbar am Maschinenrahmen gelagert. Dem Stopfaggregat 9 ist eine Einrichtung 10 zum Biegen der Schienenenden eines verlegten Gleises im Bereich eines Schienenstosses 11 vorgeordnet, die durch einen Zylinder-Kolben-Antrieb 12 höhenverstellbar ausgebildet und über eine Steuereinrichtung 13 steuerbar ist. Die gesamte Biegeeinrichtung 10 ist über quer zur Maschinenlängsrichtung verlaufende, mit dem Maschinenrahmen 2 verbundene Holme 14 von einem zum gegenüberliegenden Schienenstrang querverschiebbar. Der Biegeeinrichtung 10 unmittelbar vorgeordnet ist eine Arbeitskabine am Maschinenrahmen 2 befestigt, durch welche eine genaue Beobachtung der Biegevorgänge möglich ist.

Die in Fig. 2 bis 4 vergrössert und detailliert dargestellte Biegeeinrichtung 10 besteht aus einem länglichen, über zwei Doppel-Spurkranzrollen 15 auf der Schiene 4 abstützbaren Tragrahmen 16, der über einen Ausleger 17 höhen- und querverstellbar mit dem Maschinenrahmen 2 verbunden ist. Jeweils endseitig in Maschinenlängsrichtung ist ein Widerlager in Form eines hydraulischen Druckzylinders 18 mit einem an die Schienenfahrfläche anlegbaren Druckstempel 19 mit dem Tragrahmen 16 verbunden. Mittig zwischen diesen Druckstempeln 19 sind zwei symmetrisch zur Schienenvertikalebene angeordnete, um eine in Maschinenlängsrichtung verlaufende Achse bzw. Anlenkstelle 20 verschwenkbar gelagerte Hebezangen 21 als Hebewerkzeug vorgesehen. Jede zum Angriff unter dem Schienenkopf ausgebildete Hebezange 21 ist mit einem Verschwenkantrieb 22 verbunden, der jeweils an zwei seitlichen, mit dem Tragrahmen 16 verbundenen Auslegerarmen 23 abgestützt ist.

Wie insbesondere in Fig. 3 ersichtlich, sind beide Hebezangen 21 auf einem Zwischenträger 24 seitlich verschwenkbaren gelagert, der in einer entsprechenden Ausnehmung 25 des Tragrahmens 16 im wesentlichen quer zur Maschinenlängsrichtung beweglich angeordnet ist. Im Bereich seines unteren, am Tragrahmen 16 angrenzenden Auflagers 26 ist dieser zur Schienenvertikalebene bzw. dem Hebezangenpaar symmetrisch ausgebildete Zwischenträger 24 konkav gewölbt geformt, wobei zwischen dem Auflager 26 und dem Tragrahmen 16 ein zum Verschleiss geeigneter Abstützteil 27 angeordnet ist. Zum besseren Verständnis ist in Fig. 3 hinter den Hebezangen 21 lediglich der Druckstempel 19 strichliert dargestellt. Die Anlenkstelle 28 des Verschwenkantriebes 22 an der Hebezange 21 ist jeweils von der dem Tragrahmen 16 unmittelbar benachbarten Anlenkstelle 20 von Zwischenträger 24 und Hebezange 21 in Maschinenquerrichtung distanziert angeordnet, so dass die Anpresskraft des Verschwenkantriebes 22 durch Hebelwirkung verstärkt auf die Hebezange 21 und von dieser auf die Schiene 4 ausgeübt wird. Zwischen jedem Druckstempel 19 und angrenzenden Doppel-Spurkranzrolle 15 ist ein zangenartig zueinander verstellbares Heberollenpaar 29 mit jeweils einem zur Anlage unterhalb des Schienenkopfes ausgebildeten, rotierbaren Hebeteller (zur Vereinfachung in Fig. 4 lediglich mit strichpunktierten Linien dargestellt) am Tragrahmen 16 angelenkt. Damit ist die Biegeeinrichtung 10 zusammen mit dem Höhenverstellantrieb 12 und einem an den Tragrahmen 16 angelenkten Richtantrieb 30 (Fig. 4) als herkömmliches Gleishebe- und Richtaggregat zum Nivellieren und Richten des Gleises einsetzbar.

Zur Steuerung des Biegevorganges ist eine den Verformungs- bzw. Biegeweg messende Messvorrichtung 31 (Fig. 2 und 4) vorgesehen, die aus vier höhenverstellbar am Tragrahmen 16 geführten Tastern 32 und einem Messbalken 33 sowie beidseits der Hebezangen 21 angeordneten, höhenverstellbaren Verschiebungsauf nehmern 34 gebildet ist. Jeder dieser am unteren Ende einen Tastschuh 35 aufweisenden Verschiebungsaufnehmer 34 ist im Bereich des oberen, an den Messbalken 33 angrenzenden Endes mit einem elektrischen Wegaufnehmer 36 verbunden. Die beiden im Bereich der Druckstempel 19 befindlichen Taster 32 sind gelenkig mit dem Messbalken 33 verbunden und liegen mit ihrem unteren Ende auf einer mit dem Druckstempel 19 verbundenen Basisplatte 37 auf.

Im folgenden wird die Funktionsweise der erfindungsgemässen Biegeeinrichtung zum Biegen der Schienenenden im Bereich von Stossstellen verlegter Gleise näher beschrieben.

Sobald ein zum Beispiel schwebender und geschweisster Schienenstoss 11 der Schienen 4 erreicht ist, wird das Hebezangenpaar 21 durch Verfahren der Maschine 1 genau über dem Schienenstoss 11 zentriert und die Biegeeinrichtung 10 bei auseinandergespreizten Hebezangen 21 auf die Schiene 4 abgesenkt. Diese wird durch Zusammenpressen der Heberollenpaare 29 unterhalb des Schienenkopfes erfasst und in die durch das Gleisricht-und Nivellier-Bezugssystem der Maschine 1 festgestellte Soll-Lage des Gleises mittels des Antriebes 12 und gegebenenfalls auch des Richtantriebes 30 verbracht. Anschliessend werden beide Hebezangen 21 durch Betätigung der ihnen zugeordneten Verschwenkantriebe 22 unterhalb des Schienenkopfes an die Schiene 4 angepresst, wobei durch als Sicherheitseinrichtung dienende Endschalter 38 (Fig. 3) jede folgende Beaufschlagung der Druckstempel 19 unterbrochen wird, falls die Hebezangen 21 nicht im vollständigen Eingriff mit der Schiene 4 stehen. Soferne also durch die korrekte Endlage der Hebezangen 21 keine Unterbrechung durch die beiden Endschalter 38 erfolgt, werden als nächstes die beiden Druckstempel 19 automatisch durch die Steuereinrichtung 13 beaufschlagt und auf die Schiene 4 aufgelegt. Dabei werden die auf den Basisplatten 37 aufliegenden Taster 32 ebenfalls abgesenkt und bilden für die Messung des erforderlichen Biegeweges eine Null-Basis. Abweichend von dieser Null-Basis werden die beiden Tastschuhe 35 der mittigen Verschiebungsaufnehmer 34 entsprechend der Absenkung des Schienenstosses 11 auf die Schienenenden aufgelegt. Dabei wird durch die elektrischen Wegaufnehmer 36 die Abweichung vom die Null-Basis darstellenden Messbalken 33 festgestellt und das entsprechende Messsignal als Steuerungsgrösse für den folgenden iterativen (schrittweisen) Biegevorgang der mit einer integrierten Steuerelektronik ausgebildeten Steuereinrichtung 13 zugeführt.

Die erste Biegung wird durch Beaufschlagung der - mit den Hebezangen 21 ein 3-Punkt-Biegesystem bildenden Druckstempel 19 zur Erzeugung von durch Kraftpfeile 39 (Fig. 2) dargestellten Andrückkräfte auf die Schiene 4 eingeleitet. Durch die Absenkung der Druckstempel 19 kommt es zu einem Abheben des Tragrahmens 16 mitsamt den darauf befestigten Hebezangen 21, wodurch mit diesen eine durch einen Kraftpfeil 40 dargestellte, nach oben gerichtete Biegekraft ausgeübt wird. Nach erfolgter Biegung werden die Druckstempel 19 entlastet und der Weg der Biegung mit Hilfe der Verschiebungsaufnehmer 34 festgestellt. Dieser Biegeweg als Ergebnis des vorausgegangenen Biegeschrittes bildet das Biegemass für den nächstfolgenden Biegevorgang, das durch die Steuereinrichtung 13 automatisch ermittelt wird. Die Tätigkeit des Maschinisten beschränkt sich dabei auf das Auslösen des Biegeprozesses durch Tastendruck auf die Steuereinrichtung 13 und auf die Überwachung des gesamten Biegevorganges. Dieser ist abgeschlossen, sobald ein voreingestellter Toleranzwert erreicht ist. Der auf den Soll-Wert angehobene Schienenstoss 11 wird folglich noch durch das Stopfaggregat 9 der Maschine 1 zur Vermeidung weiterer Verfomungsbelastungen unterstopft.

In Fig. 5 ist der schrittweise durchgeführte Biegevorgang auf einem Diagramm graphisch dargestellt, wobei 46 der Kraft und 47 dem Verformungs- bzw. Biegeweg entspricht. Die Grösse 48 zeigt den gesamten, einen Toleranzwert 51 aufweisenden Biegeweg, wobei die Differenz zwischen 48 und 49 dem im ersten Biegeschritt erreichten Biegeweg entspricht. Die Differenz zwischen 49 und 50 bzw. 50 und 51 entspricht dem zweiten bzw. dritten Biegeschritt. Wie aus dem Kraftlinienverlauf deutlich ersichtlich, ist wegen des elastischen Biegeverhaltens bei jedem Biegeschritt eine über den tatsätchlichen Biegewert erforderliche Verschiebung des Schienenstosses notwendig, um schliesslich eine plastische Verformung zu erhalten.

Est ist aber auch, wie in Fig. 6 schematisch dargestellt, durch Ausbildung eines zu einer Basisplatte 41 einer Hebezange 42 beweglich ausgebildeten Anpressteiles 43 und Zwischenschaltung von Kraftmessgeräten 44, z.B. auf Basis der Piezo-Elektrizität oder Kraftmessdosen, möglich, während der Biegung zusätzlich zum Biegeweg auch gleichzeitig die Biegekraft zu messen. Dadurch kann z.B. bei Eingabe des Querschnittes der zu biegenden Schiene 45 sowie des erforderlichen Biegeweges in einen Prozessrechner automatisch die für die Biegung erforderliche Kraft ermittelt und als Steuergrösse für die dann in einem Schritt durchführbare Biegung eingesetzt werden.

## Patentansprüche

1. Fahrbare Gleisbearbeitungsmaschine (1 insbesondere Stopf- und Richtmaschine, mit einer Einrichtung (10) zum Biegen der Enden verlegter Schienen (4) im Bereich von Stossstellen (11), bestehend aus wenigstens einem über der Schiene (4) angeordneten und zum Maschinenrahmen (2) höhenverstellbaren Tragrahmen (16), der mit an seinen in Maschinenlängsrichtung sich erstreckenden Endbereichen angeordneten und gegen die Schienenoberseite anlegbaren, als hydraulisch höhenverstellbare Druckstempel (19) ausgebildeten Widerlagern und einem mittigen, zum Angriff an die Schiene (4) ausgebildeten zangenartigen Hebewerkzeug versehen ist, dadurch gekennzeichnet, dass als Hebewerkzeug zwei Hebezangen (21) vorgesehen sind, die zwischen den Widerlagern und symmetrisch zur Schienenvertikalebene angeordnet, sowie am Tragrahmen um eine in Maschinenlängsrichtung verlaufende Achse verschwenkbar gelagert sind, wobei jede zum Angriff unter dem Schienenkopf ausgebildete Hebezange (21) mit einem eigenen Verschwenkantrieb (22) verbunden ist, und dass beide Hebezangen (21) bzw. das Hebezangenpaar auf einem Zwischenträger (24) seitlich verschwenkbar gelagert sind, der in einer Ausnehmung (25) des Tragrahmens (16) quer zur Maschinenlängsrichtung beweglich angeordnet ist.

2. Maschine nach Anspruch 1, dadurch gekennzeichnet, dass der vorzugsweise in Maschinenlängs-und Hebezangenpaar-Ebene symmetrisch ausgebildete Zwischenträger (24) im Bereich seines unteren, an den Tragrahmen (16) angrenzenden Auflagers (26) konkav gewölbt ausgebildet und zwischen dem Auflager (26) des Zwischenträgers (24) und dem Tragrahmen (16) ein zum Verschleiss geeigneter Abstützteil (27) angeordnet ist.

3. Maschine nach einem der Ansprüche 1 oder 2, dadurch gekennzeichnet, dass die Anlenkstelle des vorzugsweise Hydraulik-Verschwenkantriebes (22) an der Hebezange (21) von der dem Tragrahmen unmittelbar benachbarten Anlenkstelle des Zwischenträgers (24) und Hebezange (21) in Maschinen-Querrichtung im Abstand angeordnet ist,

4. Verfahren zum Biegen der Schienenenden im Bereich von Stossstellen mit einer Maschine nach einem der Ansprüche 1 bis 3, wobei die Schienenenden gegen den Widerstand von auf die Schiene drückenden Widerlagern zu einer bleibenden Verformung angehoben werden, dadurch gekennzeichnet, dass unter Verwendung der beiden äusseren, auf die Schienen aufgelegten Druckstempel als Messbasis durch zwei im Bereich der Stossstelle angeordnete, auf den Schienenenden aufliegende und mit elektrischen Wegaufnehmern in Verbindung stehende Verschiebungsaufnehmer die Abweichung von der Messbasis festgestellt und diese einer Steuereinrichtung zugeführt wird, und anschliessend die Stossenden durch die zwischen den Druckstempeln befindlichen Hebezangen unterhalb des Schienenkopfes erfasst und durch Beaufschlagung der beiden Drucktempel unter kontinuierlicher Messung des Verschiebeweges bzw. Biegewertes schrittsweise auf einen vorgewählten Überbiege-Toleranzwert angehoben werden, wobei zwischen den einzelnen Biegeschritten - unter Beibehaltung der Einspannung des Schienenkopfes zwischen den Hebezangen - jeweils eine Entlastung der Druckstempel erfolgt und die Biegewerte automatisch mit zunehmender Näherung zum Überbiegungs-Toleranzwert - in Abhängigkeit von den im entlasteten Zustand abgenommenen Messwerten - verkleinert werden.

## Claims

1. A travelling track maintenance machine, more especially a tamping and lining maschine, comprising an arrangement for bending the ends of laid rails at joints, consisting of at least one supporting frame which is arranged over the rail and which is vertically displaceable relative to the machine frame, being provided with abutments, formed by hydraulically vertically displaceable props, arranged at its ends extending longitudinally of the machine and designed for application to the top of the rail and with a central clamp-like lifting tool designed to engage the rail, characterized in that the lifting tool is formed by two lifting clamps (21) which are arranged between the abutments and symmetrically to the vertical plane of the rail and which are mouted on the supporting frame to pivot about a pin extending longitudinally of the machine, each lifting clamp (21) which is designed to engage the rail beneath the rail head being connected to its own pivoting drive (22) and in that both lifting clamps (21)or rather the pair of lifting clamps are mounted to pivot laterally on an intermediate support (24) which is arranged for displacement transversely of the longitudinal axis of the machine in a recess (25) of the supporting frame (16).

2. A machine as claimed in Claim 1, characterized in that, in the region of its lower supporting surface (26) adjoining the supporting frame (16), the intermediate support (24), which is preferably symmetrical in the longitudinal plane of the machine and in the plane of the pair of lifting clamps, is concave in shape and a supporting element (27) suitable for wear is arranged between the supporting surface (26) of the intermediate support (24) and the supporting frame (16)..

3. A machine as claimed in Claim 1 or 2, characterized in that the point at which the preferably hydraulic pivoting drive (22) is pivotally connected to the lifting clamp (21) is situated at a distance transversely of the machine from the point - intermediately adjacent the supporting frame - at which the intermediate support (24) is pivotally connected to the lifting clamp (21).

4. A process for bending the ends of rails at joints using the machine claimed in any of Claims 1 to 3, the rail ends being raised to the point of permanent deformation against the resistance of abutments applying pressure to the rail, characterized in that, using the two outer hydraulic props applied to the rails as a mesuring basis, the deviation from the measuring basis is determined by two displacement recorders arranged near the joint, resting on the rail ends and connected to electrical displacement pickups and is delivered to a control system, after which the rail ends are engaged beneath the rail head by the lifting clamps situated between the hydraulic props and, by activation of the two hydraulic props, are raised in steps to a preselected overbending tolerance value with continuous measurement of the displacement path or rather the bending value, the hydraulic props being relieved of load between the individual bending steps while the rail head remains engaged between the lifting clamps and the bending values being automatically reduced with increasing proximity to the overbending tolerance value in dependence upon the measured values recorded in the load-free state.

## Revendications

1. Machine mobile ( 1 ) pour le traitement des voies ferrées, en particulier machine de bourrage et de dressage munie d'un dispositif (10) pour cintrer, au voisinage de zones d'aboutement (11), les extrémités de rails posés (4), comprenant au moins un châssis de support (16) implanté au-dessus du rail (4), réglable en hauteur par rapport du bâti (2) de la machine et équipé de contre-butées qui sont disposées dans ses régions extrêmes s'étendant dans le sens longitudinal de la machine, peuvent être appliquées contre la face supérieure du rail et sont réalisées sous la forme de tampons presseurs (19) réglables hydrauliquement en hauteur, ainsi que d'un outil de levage du type pince, occupant une position centrale et conçu pour venir en prise avec le rail (4), caractérisée par le fait que deux pinces de levage (21 ), prévues en tant qu'outil de levage, sont disposées entre les contre-butées, symétriquement par rapport au plan vertical du rail, et sont montées pivotantes sur le châssis de support autour d'un axe s'étendant dans le sens longitudinal de la machine, chaque pince de levage (21 réalisée pour s'engager au-dessous du champignon de rail, étant reliée à un propre entraînement (22) en pivotement; et par le fait que les deux pinces de levage (21), respectivement la paire de pinces de levage, sont montées à pivotement latéral sur un support intermédiaire (24) logé, dans un évidement (25) du châssis de support (16), avec faculté de mouvement perpendiculairement à la direction longitudinale de la machine.

2. Machine selon la revendication 1, caractérisée par le fait que le support intermédiaire (24), réalisé de préférence symétrique dans le plan longitudinal de la machine et de la paire de pinces de levage, présente un bombement concave au voisinage de sa zone inférieure de contact (26) contiguë au châssis de support (16), une pièce d'applui (27) se prêtant à l'usure étant interposée entre le châssis de support (16) et la zone de contact (26) du support intermédiaire (24).

3. Machine selon l'une des revendications 1 ou 2, caractérisée par le fait que la zone d'articulation, sur la pince de levage (21 ), de l'entraînement en pivotement (22) de préférence hydraulique est située, dans le sens transversal de la machine, à distance de la zone d'articulation de la pince de levage (21) et du support intermédiaire (24), directement voisine du châssis de support.

4. Procédé pour cintrer les extrémités de rails au voisinage de zones d'aboutement, à l'aide d'une machine selon l'une des revendications 1 à 3, procédé dans lequel les extrémités des rails sont soulevées jusqu'à une déformation permanente, en s'opposant à la résistance de contrebutées exerçant une pression sur le rail, caractérisé par le fait que, en utilisant comme base de mesure les deux tampons presseurs externes applidués sur les rails, lécart existant par rapport à la base de mesure est constaté par l'intermédiaire de deux détecteurs de décalages qui sont installés au voisinage de la zone d'aboutement, reposent sur les extrémités des rails et sont raccordés à des détecteurs électriques de courses, ledit écart étant ensuite appliqué à un dispositif de commande; et, dans l'enchaînement, les extrémités d'aboutement sont saisies par les pinces de levage situées entre les tampons presseurs, au-dessous du champignon de rail, puis sont progressivement soulevées jusqu'à une valeur présélectionnée de tolérance de cintrage excessif, par sollicitation des deux tampons presseurs et en mesurant respectivement en continu la course de décalage ou la valeur de cintrage, procédé dans lequel, entre les étapes individuelles de cintrage - tout en maintenant l'enserre- ment du champignon de rail entre les pinces de levage -, il s'adopère à chaque fois un soulagement des tampons presseurs et les valeurs de cintrage sont diminuées automatiquement, au fur et à mesure du rapprochement de la valeur de tolérance de cintrage excessif - en fonction des valeurs mesurées captées en condition soulagée.
